# EUROPÄISCHE PATENTSCHRIFT

(11) **EP 3 473 426 B1**
(45) Veröffentlichungstag und Bekanntmachung des Hinweises auf die Patenterteilung: **09.11.2022**
(21) Anmeldenummer: 17197724.2
(22) Anmeldetag: 23.10.2017
(51) Int. Cl.: G07F 7/06, B30B 9/32, B30B 15/00

(54) **KOMPAKTORANORDNUNG, KOMPAKTOREINRICHTUNG UND VERFAHREN ZUM MONTIEREN EINER KOMPAKTORANORDNUNG**
COMPACTOR ASSEMBLY, COMPACTOR DEVICE AND METHOD FOR MOUNTING A COMPACTOR ASSEMBLY
SYSTÈME DE COMPACTEUR, DISPOSITIF FORMANT COMPACTEUR ET PROCÉDÉ DE MONTAGE D'UN SYSTÈME DE COMPACTEUR

(43) Veröffentlichungstag der Anmeldung: 24.04.2019
(73) Patentinhaber: Wincor Nixdorf International GmbH, 33106 Paderborn (DE)
(72) Erfinder: HARTUNG, Domenic, 99094 Molsdorf (DE)
(74) Vertreter: Viering, Jentschura & Partner mbB Patent- und Rechtsanwälte

(56) Entgegenhaltungen:
- EP-A1- 3 208 214
- WO-A1-2012/063052
- CN-U- 205 942 886
- US-A- 5 111 927
- US-A1- 2013 220 149

## Beschreibung

Verschiedene Ausführungsbeispiele der Erfindung betreffen eine Kompaktoranordnung gemäß Anspruch 1, eine Kompaktoreinrichtung gemäß Anspruch 11, und ein Verfahren zum Montieren einer Kompaktoranordnung gemäß Anspruch 12. Weitere Ausgestaltungen der Erfindung ergeben sich aus den jeweiligen abhängigen Ansprüchen.

Im Allgemeinen werden zum Kompaktieren von Objekten verschiedene Konzepte verwendet, wobei die Objekte zerteilt, gepresst, und/oder auf eine andere Art umgeformt werden, um deren Platzbedarf zu verringern. Aufgrund des eingeführten Pfandsystems für Einweg- und Mehrwegbehälter (z.B. Flaschen, Dosen, Gläser, etc.) werden zunehmend automatisierte Rücknahmesysteme verwendet, um die Rücknahme großer Mengen an Behältern logistisch einfach zu gestalten. Derartige Rücknahmesysteme können die Behälter beispielsweise nach Art und/oder Material sortieren. Ferner können verschiedene Optionen für die Rücknahme von Einzelbehältern oder Gebinden (z.B. einem Kasten, etc.) vorgesehen sein. In der Regel kann es erforderlich oder hilfreich sein, die Behälter zu zerkleinern, um einen effizienten Abtransport dieser zu ermöglichen. Dabei können nicht nur Einweg-Kunststoffbehälter, sondern auch Einweg-Glasbehälter, kompaktiert werden. Mehrwegbehälter und Mehrweggebinde werden in der Regel separat gesammelt und abtransportiert ohne diese zu kompaktieren. In der Lebensmittelindustrie werden die leeren Behälter auch als Leergut bezeichnet und das Rücknahmesystem als Leergutrücknahmeanlage oder Leergutrücknahmeautomat.

In EP3208214 A1 ist eine Kompaktoranordnung mit den Merkmalen des Oberbegriffs des Anspruchs 1 beschrieben, welche wenigstens eine Leergutannahmeeinheit aufweist. Die Leergutannahmeeinheit weist ein zweiteiliges Gehäuse auf, welches auf stufenlos variabel höhenverstellbaren Beinen aufgestellt ist. Das zweiteilige Gehäuse ist derart ausgestaltet, dass ein zweites Gehäuseteil relativ zu einem ersten Gehäuseteil geschwenkt werden kann.

In US 5,111,927 ist eine Getränkebehälter-Recyclingmaschine beschrieben. Diese weist ein gemeinsames Gehäuse für drei Module auf, wobei jedes der drei Module eingerichtet ist, unterschiedliche Arten von Behältern zu empfangen und zu bearbeiten.

Gemäß verschiedenen Ausführungsformen wird eine Kompaktoranordnung zum Kompaktieren von Behältern bereitgestellt, die beispielsweise platzsparend transportiert werden kann und einfach und kostengünstig montiert (z.B. aufgestellt und/oder gewartet) werden kann. Dabei kann die Kompaktoranordnung derart bereitgestellt sein, dass diese beispielsweise ohne schweres Gerät aufgestellt und/oder repariert werden kann. Ferner kann die Kompaktoranordnung derart bereitgestellt sein, dass diese auch ohne Fachpersonal gereinigt, oder anderweitig gewartet werden kann.

Ferner kann die Kompaktoranordnung derart bereitgestellt sein, dass ein Rücknahmebetrieb einer gesamten Kompaktoreinrichtung mit mehreren Kompaktoranordnungen bei der Wartung einer der mehreren Kompaktoranordnungen nicht unterbrochen werden muss. Dazu wird beispielsweise eine Kompaktoranordnung bereitgestellt, die einen Kompaktor, mittels dessen zu kompaktierende Behälter kompaktiert werden können, und eine Transportvorrichtung, mittels derer die Behälter in der Kompaktoranordnung bzw. durch die Kompaktoranordnung hindurch transportiert werden, derart bereitgestellt, dass der Kompaktor unabhängig von der Transportvorrichtung montiert (z.B. ausgetauscht, gereinigt und/oder repariert) werden kann.

Gemäß verschiedenen Ausführungsformen wird eine Kompaktoranordnung bereitgestellt, die Folgendes aufweist: ein erstes Tragegestellteil und ein zweites Tragegestellteil, welche derart eingerichtet sind, dass diese lösbar miteinander gekuppelt werden können, und einen Kompaktor zum Kompaktieren von Behältern (mit anderen Worten Kompaktor zum Kompaktieren von Leergut, z.B. Flaschen, Gläsern, Dosen, etc.), wobei der Kompaktor auf dem zweiten Tragegestellteil angeordnet ist.

Ferner wird eine Kompaktoreinrichtung bereitgestellt, die mehrere Kompaktoranordnungen, wie sie beispielsweise hierin beschrieben sind, aufweist, wobei die Kompaktoranordnungen derart relativ zueinander angeordnet sind, dass Behälter entlang eines Transportwegs durch die mehreren Kompaktoranordnungen hindurch transportiert werden können.

Ferner wird ein Verfahren zum Montieren (z.B. zum Aufstellen, Reparieren, Reinigen, etc.) einer Kompaktoranordnung bereitgestellt, wobei das Verfahren Folgendes aufweist: Aufstellen eines ersten Tragegestellteils, wobei das erste Tragegestellteil einen Aufnahmeraum zum Aufnehmen eines zweiten Tragegestellteils aufweist; Anordnung des zweiten Tragegestellteils unterhalb des Aufnahmeraums, wobei ein Kompaktor auf dem zweiten Tragegestellteil angeordnet ist; zumindest teilweises Einbringen des zweiten Tragegestellteils in den Aufnahmeraum des ersten Tragegestellteils; und, z.B. anschließend, Befestigen des zweiten Tragegestellteils an dem ersten Tragegestellteil mittels einer lösbaren Verbindung.

Ausführungsbeispiele sind in den Figuren dargestellt und werden im Folgenden näher erläutert.

Es zeigen
Fig.1A und Fig.1B einen Kompaktor in verschiedenen schematischen Ansichten, gemäß verschiedenen Ausführungsformen;
Fig.2A und Fig.2B eine Kompaktoranordnung in verschiedenen schematischen Ansichten, gemäß verschiedenen Ausführungsformen;
Fig.3A und Fig.3B jeweils eine Kompaktoreinrichtung in einer schematischen Perspektivansicht, gemäß verschiedenen Ausführungsformen;
Fig.4A und Fig.4B jeweils ein zweites Tragegestellteil einer Kompaktoranordnung in einer schematischen Perspektivansicht, gemäß verschiedenen Ausführungsformen;
Fig.4C und Fig.4D jeweils ein erstes Tragegestellteil einer Kompaktoranordnung in einer schematischen Perspektivansicht, gemäß verschiedenen Ausführungsformen;
Fig.4E und Fig.4F jeweils in einer schematischen Perspektivansicht ein zweites Tragegestellteil das in einem Aufnahmeraum eines ersten Tragegestellteils einer Kompaktoranordnung angeordnet ist, gemäß verschiedenen Ausführungsformen;
Fig.5A und Fig.5B jeweils eine Kompaktoranordnung in einer schematischen Perspektivansicht, gemäß verschiedenen Ausführungsformen;
Fig.6 eine Kompaktoranordnung in einer schematischen Perspektivansicht, gemäß verschiedenen Ausführungsformen;
Fig.7 ein schematisches Ablaufdiagramm eines Verfahrens zum Montieren einer Kompaktoranordnung, gemäß verschiedenen Ausführungsformen;
Fig.8 eine Kompaktoranordnung mit einem Gehäuse in einer schematischen Pcrspcktivansicht, gemäß verschiedenen Ausführungsformen;
Fig.9A bis 9D jeweils eine Kompaktoranordnung mit zwei Kompaktoren in einer schematischen Perspektivansicht, gemäß verschiedenen Ausführungsformen; und
Fig.lOA und 10B jeweils eine Kompaktoranordnung mit zwei Kompaktoren in einer schematischen Perspektivansicht, gemäß verschiedenen Ausführungsformen.

In der folgenden ausführlichen Beschreibung wird auf die beigefügten Zeichnungen Bezug genommen, die Teil dieser bilden und in denen zur Veranschaulichung spezifische Ausführungsformen gezeigt sind, in denen die Erfindung ausgeübt werden kann. In dieser Hinsicht wird Richtungsterminologie wie etwa "oben", "unten", "vorne", "hinten", "vorderes", "hinteres", usw. mit Bezug auf die Orientierung der beschriebenen Figur(en) verwendet. Da Komponenten von Ausführungsformen in einer Anzahl verschiedener Orientierungen positioniert werden können, dient die Richtungsterminologie zur Veranschaulichung und ist auf keinerlei Weise einschränkend. Es versteht sich, dass andere Ausführungsformen benutzt und strukturelle oder logische Änderungen vorgenommen werden können, ohne von dem Schutzumfang der vorliegenden Erfindung abzuweichen. Es versteht sich, dass die Merkmale der hierin beschriebenen verschiedenen beispielhaften Ausführungsformen miteinander kombiniert werden können, sofern nicht spezifisch anders angegeben. Die folgende ausführliche Beschreibung ist deshalb nicht in einschränkendem Sinne aufzufassen, und der Schutzumfang der vorliegenden Erfindung wird durch die angefügten Ansprüche definiert.

Im Rahmen dieser Beschreibung werden die Begriffe "verbunden", "angeschlossen" sowie "gekoppelt" verwendet zum Beschreiben sowohl einer direkten als auch einer indirekten Verbindung, eines direkten oder indirekten Anschlusses sowie einer direkten oder indirekten Kopplung. In den Figuren werden identische oder ähnliche Elemente mit identischen Bezugszeichen versehen, soweit dies zweckmäßig ist.

Im Rahmen dieser Beschreibung werden die Begriffe "unterhalb", "oberhalb" sowie "neben" zum Beschreiben relativer Lagen beispielsweise bezüglich einer Aufstellung der Kompaktoranordnung auf einem horizontalen Untergrund verwendet.

Gemäß verschiedenen Ausführungsformen wird eine Kompaktoranordnung 100 beschrieben, wobei die Kompaktoranordnung 100 mindestens einen Kompaktor 102 aufweist. **Fig.1A** und **Fig.1B** veranschaulichen einen Kompaktor 102 einer Kompaktoranordnung 100 in einer schematischen Querschnittsansicht und einer schcmatischcn Draufsicht, gemäß verschiedenen Ausführungsformen.

Ein Kompaktor 102 kann beispielsweise als funktionelle Baugruppe einer Leergutrücknahmeanlage (auch als Kompaktoreinrichtung bezeichnet) verstanden werden. Der Kompaktor 102 kann beispielsweise eingerichtet sein, zumindest einen Teil des der Leergutrücknahmeanlage zugeführten Leerguts 104 (auch als Behälter bezeichnet) zu kompaktieren, d.h. dessen Platzbedarf zu verringern. Dies kann beispielsweise erfolgen, indem das Leergut umgeformt und/oder gepresst (z.B. in eine flache Form gedrückt) wird. Das kompaktierte Leergut 104k kann in einem Frachtbehälter 152 gesammelt werden, welcher beispielsweise unter dem Kompaktor 102 angeordnet sein kann oder werden kann. Beispielsweise kann das kompaktierte Leergut 104k nach unten aus dem Kompaktor 102 ausgeworfen 101s werden.

Das Leergut 104 kann in diesem Zusammenhang als entleerte Verkaufsverpackung und/oder als entleerter Verkaufsbehälter verstanden werden, wie etwa Einwegflaschen, Einwegpfandflaschen, Getränkedosen, Mehrwegflaschen, und Ähnliches. Die Leergutrücknahmeanlage kann beispielsweise Teil einer Leergut-Rückführungskette sein, welche das Leergut beispielsweise einer Wiederverwendung oder einer Verwertung (z.B. zur Rohstoff-Rückgewinnung) zuführt.

Der Kompaktor 102 kann mindestens ein Kompaktierwerk 112 (anschaulich eine Vorrichtung zum Verringern des Platzbedarfs), auch bezeichnet als Schneidwerk, aufweisen, mittels dessen das Leergut 104 kompaktiert wird. Das Kompaktierwerk 112 kann zumindest eine Kompaktierwalze 112w (z.B. eine Einzel-Kompaktierwalze, mehrere gegenläufige Kompaktierwalzen, etc.) und einen Antrieb 112a (z.B. einen elektrischen Motor oder ähnliches) aufweisen zum Antreiben der Kompaktierwalze 112w. Optional kann das Kompaktierwerk 112 eine Zuführvorrichtung 112t (z.B. ein Zuführband) aufweisen zum Zuführen 101t des Leerguts 104 in Richtung der Kompaktierwalze 112w.

Die Zuführvorrichtung 112t kann einen Bandförderer aufweisen oder als ein Bandförderer ausgestaltet sein. Der Bandförderer kann beispielsweise ein Transportband (z.B. einen Gurt, ein Kettenband, oder Ähnliches; es ist anzumerken, dass auch mehrere Bänder, Gurte oder dergleichen zur Realisierung des Transportbandes vorgesehen sein können, wobei die mehreren Bänder, Gurte oder dergleichen auf gemeinsamen Spannrollen gespannt sein können oder jeweils auf separate Spannrollen, die optional gemeinsam in gleicher Weise angesteuert werden können) aufweisen, auf welchem das Leergut 104 transportiert wird. Das Transportband kann mittels mehrerer Tragrollen abgestützt sein. Alternativ oder zusätzlich dazu kann die Zuführvorrichtung 112t einen Rollenförderer aufweisen, welcher eine Vielzahl von Transportrollcn aufweist, wobei die Transportrollcn eine Transportflächc bereitstellen, auf welcher das Leergut 104 transportiert wird. Es können alternativ oder zusätzlich dazu noch andere Förderertypen verwendet werden, welche zum Transportieren des Leerguts 104 geeignet sind. Optional kann die Zuführvorrichtung 112t mindestens ein Schaufelrad (nicht dargestellt) aufweisen, welches eingerichtet ist, das transportierte Leergut 104 zu der Kompaktierwalze 112w zu führen. Ferner kann optional auch eine Rutsche als Zuführvorrichtung 112t verwendet werden, wobei die Rutsche derart eingerichtet ist, dass das Leergut 104 in Richtung der Kompaktierwalze 112w rutschen kann.

Ferner kann das Kompaktierwerk 112 eine Vielzahl anderer Bauteile aufweisen, z.B. Schutzbleche, Blenden, Lager, Führungselemente, und Ähnliches, welche zum Betreiben des Kompaktierwerks 112 hilfreich sein können.

**Fig.2A** und **Fig.2B** veranschaulichen eine Kompaktoranordnung 100 in einer schematischen Seiten- oder Querschnittsansicht und in einer schematischen Draufsicht, gemäß verschiedenen Ausführungsformen.

Der Kompaktor 102 kann Bestandteil der Kompaktoranordnung 100 sein (siehe nachfolgende Figuren). Die Kompaktoranordnung 100 kann zusätzlich zu dem Kompaktor 102 weitere funktionelle Baugruppen aufweisen, welche beispielsweise den Betrieb des Kompaktors 102 unterstützen und/oder den Kompaktor 102 in eine Ablaufkette einer Leergutrücknahmeanlage einbinden.

Die Kompaktoranordnung 100 kann beispielsweise ein Tragegestell 204 aufweisen. Das Tragegestell 204 kann genau ein Tragegestellteil aufweisen, z.B. bestehend aus fest miteinander verbundenen Trageelementen, oder mehrere Tragegestellteile, z.B. zwei miteinander lösbar gekuppelte Tragegestellteile, aufweisen. Mittels des Tragegestells 204 kann der Kompaktor 102 abgestützt sein oder werden. Beispielsweise kann das Tragegestell 204 den Kompaktor 102 in einer vordefinierten Arbeitshöhe (z.B. in einer Höhe in einem Bereich von ungefähr 0,5 bis ungefähr 2 m) abstützen. Somit kann beispielsweise ein Frachtbehälter 152 (z.B. ein Container, ein anderer Großraum-Behälter, etc.) unter dem Kompaktor 102 angeordnet werden. Beispielsweise kann das Tragegestell 204 mehrere Stützbeine 206 (auch als Standelemente bezeichnet) aufweisen, oder mit anderen Worten, kann das Tragegestell 204 mittels mehrerer Stützbeine 206 abgestützt sein. Zwischen den mehreren Stützbeinen 206 unter dem Kompaktor 102 kann ein Sammelbereich 204r bereitgestellt sein zum Aufnehmen eines Frachtbehälters 152. Mittels des Frachtbehälters 152 kann beispielsweise das kompaktierte Leergut 104k auf einfache Weise gesammelt und abtransportiert werden. Beispielsweise kann einfach ein voller Frachtbehälter 152 gegen einen leeren Frachtbehälter 152 ausgetauscht werden. Anstelle des Frachtbehälters 152 kann beispielsweise auch ein Abtransportband oder eine andere Transportvorrichtung verwendet werden, um das in den Sammelbereich 204r fallende kompaktierte Leergut 104k weiter zu transportieren, z.B. in einen entfernt aufgestellten Frachtbehälter 152.

Die Kompaktoranordnung 100 kann beispielsweise eine Transportvorrichtung 200t aufweisen, welche eingerichtet ist, dem Kompaktor 102 das Leergut 104 zuzuführen oder das Leergut 104 an diesem vorbei zu führen. Die Transportvorrichtung 200t kann beispielsweise Teil einer Transportstrecke sein, entlang derer das Leergut 104 transportiert wird. Beispielsweise kann das Leergut 104 mittels der Transportvorrichtung 200t durch eine Kompaktoranordnung 100 hindurch oder jeweils durch mehrere Kompaktoranordnungen 100 hindurch transportiert werden.

Beispielsweise kann zu kompaktierendes Leergut 104 (z.B. Einweg-Kunststoffbehälter, Einweg-Blechdosen, etc.), welches mittels der Transportvorrichtung 200t transportiert wird, erkannt werden, z.B. mittels einer entsprechend eingerichteten Sensoranordnung, und selektiv dem Kompaktor 102 zugeführt werden, z.B. mittels einer entsprechend eingerichteten Selektiervorrichtung 200s, die beispielsweise basierend auf Sensordaten der Sensoranordnung gesteuert bzw. geregelt wird. Nicht zu kompaktierendes Leergut 104 (z.B. Mehrweg-Behälter, etc.), dass mittels der Transportvorrichtung 200t transportiert wird, kann beispielsweise an dem Kompaktor 102 vorbei und durch die Kompaktoranordnung 100 hindurch transportiert werden.

Die Selektiervorrichtung 200s kann beispielsweise eingerichtet sein, aus einem Leergut-Strom, welcher mittels der Transportvorrichtung 200t geführt wird, das Leergut 104, welches eine der Kompaktoranordnung 100 zugeordnete Kategorie (z.B. "zum Kompaktieren") aufweist, herauszuteilen und dem Kompaktor zuzuführen. Anschaulich kann jedem Kompaktor 102 genau eine Selektiervorrichtung 200s zugeordnet sein.

Die Selektiervorrichtung 200s kann optional eingerichtet sein, das Kategorisieren des Leerguts 104 durchzuführen, z.B. nach "zu kompaktierend" oder "nicht zu kompaktierend" und optional nach zusätzlichen Merkmalen wie beispielsweise Behältertyp, Rückführungstyp, Material und/oder Farbe. Als zu kompaktierend kategorisiertes Leergut 104 kann beispielsweise weiter nach seiner Farbe und/oder Material unterkategorisiert werden und ferner danach, ob es überhaupt dem betreffenden Kompaktor 102 zugeführt werden soll. Das Kategorisieren kann alternativ oder zusätzlich mittels einer Katcgorisicrcinrichtung am Eingang 302 einer Leergutrücknahmeanlage (vcrglcichc die nachfolgenden Figuren) erfolgen. Die Kategorisiereinrichtung kann dann beispielsweise die Kompaktoranordnungen 100 ansteuern und/oder Daten an die Kompaktoranordnungen 100 liefern.

Die Kompaktoranordnung 100 kann optional ein Gehäuse 300g aufweisen, in welchem der Kompaktor 102, die Selektiervorrichtung 200s und die Transportvorrichtung 200t der Kompaktoranordnung 100 angeordnet sind. Das Gehäuse 300g kann zumindest eine erste Öffnung aufweisen, durch welche hindurch der Kompaktoranordnung 100 Leergut 104 zugeführt (z.B. mittels der Transportvorrichtung 200t aufgenommen) werden kann, z.B. entlang der Transportstrecke. Optional kann das Gehäuse 300g eine zweite Öffnung aufweisen, durch welche hindurch das an dem Kompaktor 102 vorbei transportierte Leergut 104 aus der Kompaktoranordnung 100 ausgegeben wird.

**Fig.3A** und **Fig.3B** veranschaulichen jeweils eine Kompaktoreinrichtung 300 (auch als Leergutrücknahmeanlage bezeichnet) in einer schematischen Perspektivansicht, gemäß verschiedenen Ausführungsformen.

Die Kompaktoreinrichtung 300 kann, gemäß verschiedenen Ausführungsformen, mehrere Kompaktoranordnungen 100 aufweisen, wie sie hierin beschrieben sind. Diese können entlang einer Reihe oder entlang mehrerer Reihen angeordnet sein und somit beispielsweise eine Transportstrecke oder mehrere Transportstrecken bilden.

Die Ablaufkette beim Betreiben der Kompaktoreinrichtung 300 kann an ihrem Anfang 302 beispielsweise eine Überprüfung des Leerguts 104 (z.B. auf dessen Rücknahmefähigkeit, oder Ähnliches) aufweisen. Beispielsweise können zur Überprüfung verschiedene Merkmale des Leerguts 104 (wie beispielsweise Leerguttyp, Gewicht, Gebindetyp, Barcode-Informationen, etc.) erfasst werden. Das als rücknahmefähig kategorisierte Leergut 104 kann dann von der Kompaktoreinrichtung 300 angenommen werden.

Die mehreren Kompaktoranordnungen 100 können in die Ablaufkette der Kompaktoreinrichtung 300 eingebunden sein. Die mehreren Kompaktoranordnungen 100 können beispielsweise gemäß der Unterkategorisierung kompaktieren. Von den mehreren Kompaktoranordnungen kann eine erste Kompaktoranordnung 100 beispielsweise Leergut einer ersten Unterkategorie (z.B. "blau" oder "Kunststoff") kompaktieren und eine zweite Kompaktoranordnung 100 kann Leergut einer zweiten Unterkategorie (z.B. "rot" oder "Blech") kompaktieren. Alternativ dazu können die Kompaktoranordnungen 100 nacheinander aufgefüllt werden, ohne das Leergut zu unterscheiden. Beispielsweise kann dann eine erste Kompaktoranordnung 100 der mehreren Kompaktoranordnungen gewartet werden während eine zweite Kompaktoranordnung 100 der mehreren Kompaktoranordnungen den Betrieb der jeweiligen Transportstrecke aufrechterhält.

Zum Bereitstellen zweier paralleler Transportstrecken 306 kann eine Kompaktoranordnung 100 zwei Kompaktoren 102 aufweisen, welche nebeneinander (z.B. anschaulich "Rücken an Rücken") auf einem gemeinsamen Tragegestell 204 der Kompaktoranordnung 100 angeordnet sind (auch als Doppelmodul 300d bezeichnet). Die Kompaktoren 102 eines Doppelmoduls 300d können parallel zueinander eingebunden sein (d.h. zwei unterschiedliche Transportstrecken bedienen). Optional können mehrere Einzelmodule (d.h. eine Kompaktoranordnung 100 mit nur einem Kompaktor 102) oder mehrere Doppelmodule 300d entlang einer Transportstrecke 306 hintereinander (d.h. in Serie) eingebunden sein. Somit kann beispielsweise ein Kompaktor 102 eines ersten Einzelmoduls oder Doppelmoduls 300d gewartet werden während der dazu serielle Kompaktor 102 eines zweiten Einzelmoduls oder Doppelmoduls 300d den Betrieb aufrechterhält. Mehrere Doppelmodule 300d können alternativ oder zusätzlich parallel zueinander (d.h. in verschiedenen Transportstrecken-Paaren) eingebunden sein.

Alternativ dazu können die Kompaktoranordnungen 100 jeweils nur einen Kompaktor 102 aufweisen und/oder separat aufgestellt sein oder werden.

Die Ablaufkette kann an einem ersten Ende einen ersten Sammelraum 304a (z.B. mit dem Frachtbehälter 152 darin) zum Aufnehmen des zu kompaktierenden Leerguts 104k aufweisen, wie vorangehend beschrieben ist. Die Ablaufkette kann optional an einem zweiten Ende zumindest einen zweiten Sammelraum 304b für nicht zu kompaktierendes Einzel-Leergut (z.B. Mehrweg-Leergut oder Glasflaschen), an einem dritten Ende einen dritten Sammelraum 304c für Leergut-Kisten und/oder an einem vierten Ende einen vierten Sammelraum 304d für nicht verwertbares Leergut (z.B. zu entsorgendes Leergut) aufweisen. Die Enden der Ablaufkette können mittels eines Transportsystems verbunden sein. Das Transportsystem kann beispielsweise mehrere Transportstrecken 306 aufweisen und optional an Stellen, an denen sich das Transportsystem verzweigt (d.h. zwei Transportstrecken aneinandergrenzen), eine Selektiervorrichtung aufweisen.

Wie in Fig.3B dargestellt ist, kann das Leergut 104 aus dem Kompaktor 102 der jeweiligen Kompaktoranordnung 100 auch auf ein Abtransportband 308 fallen, mittels dessen das kompaktierte Leergut 104k in separat (z.B. neben den Kompaktoranordnungen 100) aufgestellten Containern 152 abtransportiert werden kann. Somit kann beispielsweise die Kompaktoreinrichtung 300 platzsparend bereitgestellt sein, da keine Container von unterhalb des Kompaktors 102 der jeweiligen Kompaktoranordnung 100 ausgetauscht werden müssen. Ferner kann kompaktiertes Leergut 104k mittels mindestens eines Abtransportbands 308 aus mehreren Kompaktoranordnungen 100 (z.B. kategorieweise) zusammengeführt werden.

Zum Bereitstellen zweier paralleler Transportstrecken können zwei Kompaktoren 102 nebeneinander auf einem gemeinsamen Tragegestell 204 der Kompaktoranordnung angeordnet sein oder werden. Diese können dann auf einfache Weise aufgestellt werden, wie hierin beschrieben ist. Alternativ dazu können die Kompaktoranordnungen 100 jeweils nur einen Kompaktor 102 aufweisen und separat aufgestellt sein oder werden.

Gemäß verschiedenen Ausführungsformen kann eine Kompaktoranordnung 100 folgendes aufweisen: ein erstes Tragegestellteil 404a und ein zweites Tragegestellteil 404b, welche derart passend zueinander eingerichtet sind, dass diese lösbar miteinander gekuppelt werden können und ein gemeinsames Tragegestell 204 bilden können, wie in den Figuren 4A bis 4F in schematischen Ansichten dargestellt ist. Dabei kann ein Kompaktor 102 zum Kompaktieren von Behältern, wie beispielsweise vorangehend beschrieben ist, auf dem zweiten Tragegestellteil 404b angeordnet sein oder werden. Ferner kann das erste Tragegestellteil 404a mittels Standelementen 206 (z.B. mittels Standfüßen) aufgestellt sein.

In **Fig.4A** ist das zweite Tragegestellteil 404b der Kompaktoranordnung 100 in einer perspektivischen Ansicht dargestellt, gemäß verschiedenen Ausführungsformen. Das zweite Tragegestellteil 404b kann einen Tragrahmen 414r aufweisen sowie passend zu den zu tragenden Aufbauten eingerichtete Trageelemente 414e. Beispielsweise kann das zweite Tragegestellteil 404b eine Lageranordnung 414m zum Lagern eines Antriebs 112a aufweisen (siehe Fig.4B). Gemäß verschiedenen Ausführungsformen kann das zweite Tragegestellteil 404b mehrere Standelemente 424 (auch als Stützfüße bezeichnet) aufweisen. Wenn das zweite Tragegestellteil 404b auf einem Untergrund abgestellt ist, ist beispielsweise der Tragrahmen 414r mittels der Standelemente 424 abgestützt. Somit kann beispielsweise der Tragrahmen 414r des zweiten Tragegestellteils 404b mittels eines Hubwagens unterfahren werden und das zweite Tragegestellteil 404b kann angehoben bzw. transportiert werden.

Wie in **Fig.4B** in einer perspektivischen Ansicht dargestellt ist, kann, gemäß verschiedenen Ausführungsformen, ein Kompaktor 102 auf dem zweiten Tragegestellteil 404b angeordnet sein oder werden. Wie vorangehend beschrieben ist, kann der Kompaktor 102 einen Antrieb 112a (z.B. einen Motor), ein Kompaktierwerk 112 und eine Zuführvorrichtung 112t aufweisen. Ferner kann der Kompaktor 102 weitere Bauteile aufweisen, wenn dies zum Betreiben des Kompaktors 102 hilfreich ist. Der Kompaktor 102 kann von einer externen Quelle (z.B. von einer Versorgungsvorrichtung) mit elektrischer Energie versorgt werden, z.B. mittels einer elektrischen Leitungsführung. Der Antrieb 112a des Kompaktierwerks 112 kann fest mit dem zweiten Tragegestellteil 404b verbunden sein. Alternativ dazu kann der Antrieb 112a federnd bzw. schwingungsgedämpft auf dem zweiten Tragegestellteil 404b abgestützt sein. Das Kompaktierwerk 112 kann fest mit dem zweiten Tragegestellteil 404b verbunden sein. Alternativ dazu kann das Kompaktierwerk 112 federnd bzw. schwingungsgedämpft auf dem zweiten Tragegestellteil 404b abgestützt sein.

Erfindungsgemäss aufweist das zweite Tragegestellteil 404b mindestens eine Kupplung (nicht dargestellt) zum Ankuppeln eines Zugmittels einer Hubvorrichtung an das zweite Tragegestell 404b (siehe Fig.6). Das erste Tragegestellteil 404a ist derart eingerichtet, dass die Hubvorrichtung an dem zweiten Tragegestell abgestützt werden kann. Die Kupplung kann beispielsweise eine Öse, einen Haken, oder jedes andere geeignete Element sein zum Befestigen eines Zugmittels. Dabei kann die Kupplung derart positioniert sein, dass das zweite Tragegestellteil 404b mittels des Zugmittels der Hubvorrichtung im Schwerpunkt bzw. auf einer vertikalen Achse durch den Schwerpunkt aufgehängt werden kann.

Gemäß verschiedenen Ausführungsformen kann beispielsweise passend zu dem zweiten Tragegestellteil 404b der Kompaktoranordnung 100 ein erstes Tragegestellteil 404a bereitgestellt sein oder werden, wie in **Fig.4C** in einer schematischen Ansicht veranschaulicht ist. Das zweite Tragegestellteil 404b kann einen Tragrahmen 434r aufweisen sowie passend zu den zu tragenden Aufbauten entsprechend eingerichtete Trageelemente 434e.

Gemäß verschiedenen Ausführungsformen kann das erste Tragegestellteil 404a derart eingerichtet sein, dass dieses einen Aufnahmeraum 400a zum Aufnehmen des zweiten Tragegestellteils 404b definiert bzw. bildet. Anschaulich kann das erste Tragegestellteil 404a ein äußeres Tragegestellteil sein, wobei das zweite Tragegestellteil 404b ein inneres Tragegestellteil ist, welches von dem äußeren Tragegestellteil zumindest abschnittsweise umgeben wird. Dabei kann der Aufnahmeraum 400a derart bereitgestellt sein, dass der auf dem zweiten Tragegestellteil 404b angeordnete Kompaktor 102 ebenfalls aufgenommen werden kann (siehe Fig.4E und 4F). Anschaulich kann das zweite Tragegestellteil 404b auf einfache Weise von dem ersten Tragegestellteil 404a entfernt werden, z.B. nach unten hin abgesenkt werden.

Gemäß verschiedenen Ausführungsformen können das erste Tragegestellteil 404a und das zweite Tragegestellteil 404b derart eingerichtet sein, dass das zweite Tragegestellteil 404b entlang einer Montagerichtung 400m in den Aufnahmeraum 400a hinein und aus dem Aufnahmeraum 400a heraus bewegt werden kann. Das zweite Tragegestellteil 404b und der auf dem zweiten Tragegestellteil angeordnete Kompaktor 102 können gemeinsam entlang der Montagerichtung 400m in den Aufnahmeraum 400a hinein und aus dem Aufnahmeraum 400a heraus bewegbar sein. Dies kann beispielsweise eine Montage der Kompaktoranordnung 100, z.B. deren Aufstellen und Wartung, erleichtern.

Das erste Tragegestellteil 404a kann beispielsweise mindestens einen Anschlag 434a aufweisen. Mittels des mindestens einen Anschlags 434a kann eine Befestigungsposition zum Befestigen des zweiten Tragegestellteils 404b in dem Aufnahmeraum 400a definiert sein. Anschaulich kann das zweite Tragegestellteil 404b solang nach oben angehoben werden, bis dieses einen Formschluss mit dem Anschlag eingeht und der Kompaktor 102 in dem Aufnahmeraum 400a positioniert ist. Die Befestigungspositionierung des zweiten Tragegestellteils 404b relativ zu dem ersten Tragegestellteil 404a kann vordefiniert sein. Das erste Tragegestellteil 404a und das zweite Tragegestellteil 404b können in der Befestigungsposition lösbar miteinander gekuppelt werden. Dabei können prinzipiell geeignete Verbindungselemente wie Schrauben, Klemmen, Stifte, oder Ähnliches verwendet werden. Gemäß verschiedenen Ausführungsformen kann ein Verbindungselement zum lösbaren Verbinden verwendet werden, welches sich werkzeugfrei (anschaulich manuell) verbinden und lösen lässt.

Ferner kann das erste Tragegestellteil 404a mittels mehreren Standelementen 206 aufgestellt sein oder werden, wie beispielsweise in **Fig.4D** veranschaulicht ist. Die Standelemente 206 können fest mit dem ersten Tragegestellteil 404a verbunden sein. Alternativ dazu kann das erste Tragegestellteil 404a mehrere Hohlprofile 444h aufweisen, in welche die Standelemente 206 eingesteckt sein können oder werden können. Die Standelemente 206 können beispielsweise von oben durch die Hohlprofile 444h hindurch geschoben werden und in den Hohlprofilen 444h (oder an dem ersten Tragegestellteil 404a) fixiert werden.

Die Standelemente 206 sind beispielsweise nicht fest (bzw. nicht direkt körperlich) mit dem zweiten Tragegestellteil 404b verbunden, so dass das zweite Tragegestellteil 404b unabhängig von dem ersten Tragegestellteil 404a abgesenkt und/oder angehoben werden kann. Gemäß verschiedenen Ausführungsformen können die Standelemente 206 derart angeordnet sein, dass das zweite Tragegestellteil 404b in den Bereich 204r zwischen den Standclcmcntcn 206 abgesenkt werden kann.

Zum Justieren der Lage des ersten Tragegestellteils 404a relativ zu dem Untergrund können die Standelemente 206 Justierelemente oder Justierabschnitte 444s (z.B. höhenverstellbare Standfüße) aufweisen. Zum Einstellen einer Höhenposition, in welcher der Kompaktor 102 relativ zu dem Untergrund angeordnet ist, können auch unterschiedliche Sätze von Standelementen 206 verwendet werden. Ferner können die Standelemente verschieden weit durch die Hohlprofile 444h hindurch gesteckt werden und entsprechend in einer gewünschten Höhe fixiert werden.

Gemäß verschiedenen Ausführungsformen können die Standelemente 206 zum Anheben des ersten Tragegestellteils 404a auf eine vordefinierte Höhenposition verwendet werden. Dazu kann eine Hubvorrichtung verwendet werden (siehe Fig.10A und 10B). Zum Anheben und Absenken des zweiten Tragegestellteils 404b relativ zu dem ersten Tragegestellteil 404a, zum Anheben des ersten Tragegestellteils 404a relativ zum Untergrund, und zum gemeinsamen Anheben des ersten Tragegestellteils 404a und des zweiten Tragegestellteils 404b relativ zum Untergrund kann jeweils die gleiche oder dieselbe Hubvorrichtung verwendet werden.

Gemäß verschiedenen Ausführungsformen können zwei dieser ersten Tragegestellteile 404a zu einem gemeinsamen ersten Tragegestellteil 404a verbunden werden, so dass beispielsweise zwei Kompaktoren 102 mittels des gemeinsamen ersten Tragegestellteils 404a getragen werden können, siehe beispielsweise Fig.9A und 9B.

In **Fig.4E** und **Fig.4F** ist jeweils eine Kompaktoranordnung 100 in einer perspektivischen Ansicht dargestellt, wobei das zweite Tragegestellteil 404b in der Befestigungsposition im Aufnahmeraum 400a des ersten Tragegestellteils 404a positioniert ist, gemäß verschiedenen Ausführungsformen.

Gemäß verschiedenen Ausführungsformen kann die Kompaktoranordnung 100 weitere Baugruppen aufweisen, wie beispielsweise in **Fig.5A** in einer schematischen Ansicht dargestellt ist.

Die Kompaktoranordnung 100 kann beispielsweise eine Transportvorrichtung 200t zum Transportieren der Behälter 104 in der Kompaktoranordnung 100 aufweisen, wie beispielsweise vorangehend beschrieben ist. Die Transportvorrichtung 200t kann derart eingerichtet sein, dass die Behälter 104 in die Kompaktoranordnung 100 hinein zu dem Kompaktor 102 und/oder durch die Kompaktoranordnung 100 hindurch zu einer zusätzlichen Kompaktoranordnung 100 transportiert werden können. Die Transportvorrichtung 200t kann beispielsweise an dem ersten Tragegestellteil 404a angeordnet sein oder werden.

Die Kompaktoranordnung 100 kann ferner, gemäß verschiedenen Ausführungsformen, eine Selektiervorrichtung 200s aufweisen zum Selektieren von mittels der Transportvorrichtung 200t transportierten Behältern und zum Zuführen der selektierten Behälter zu dem Kompaktierwerk 112 des Kompaktors 102.

Gemäß verschiedenen Ausführungsformen kann die Selektiervorrichtung 200s an dem ersten Tragegestellteil 404a angeordnet sein. Die Selektiervorrichtung 200s kann unbeweglich gelagert sein, z.B. in einer fest vorgegebenen Position und Lage bezüglich des ersten Tragegestellteils 404a. Alternativ dazu kann die Selektiervorrichtung 200s beweglich, z.B. schwenkbar, eingerichtet sein, so dass mittels eines Abschnitts der Selektiervorrichtung 200s beispielsweise bei Bedarf (z.B. im Wartungsfall) die Transportvorrichtung 200t zumindest teilweise abgedeckt werden kann, wie beispielsweise in **Fig.5B** veranschaulicht ist.

Die Kompaktoranordnung 100 kann, gemäß verschiedenen Ausführungsformen, ferner eine Elektronik-Baugruppe 500e aufweisen zum Betreiben des Kompaktors 102, zum Betreiben der Transportvorrichtung 200t bzw. zum Betreiben der Selektiervorrichtung 200s. Als Betreiben kann dabei ein Steuern, ein Regeln, und/oder ein Versorgen mit elektrischer Energie verstanden werden. Die Elektronik-Baugruppe 500e kann beispielsweise an dem ersten Tragegestellteil 404a angeordnet sein oder werden. Die Transportvorrichtung 200t kann beispielsweise einen eigenen (separaten) Antrieb aufweisen. Beispielsweise kann eine Bandtransportvorrichtung verwendet werden, bei welchem ein Transportband zwischen zwei Umlenkrollen gespannt ist, wobei mindestens eine Umlenkrolle angetrieben ist.

Beim Schwenken der Selektiervorrichtung 200s von einer Betriebsposition, wie beispielsweise in Fig.5A veranschaulicht ist, in eine Wartungsposition (auch als Montageposition bezeichnet), wie beispielsweise in Fig.5B veranschaulicht ist, kann eine elektrische Energieversorgung des Kompaktors 102 (bzw. zumindest des Antriebs 112a des Kompaktors 102) unterbrochen werden, z.B. mittels eines Sicherheitsschalters 501.

**Fig.6** veranschaulicht eine Kompaktoranordnung 100 in einer perspektivischen Ansicht, gemäß verschiedenen Ausführungsformen. Der Kompaktor 102 der Kompaktoranordnung 100 kann beispielsweise mittels einer Hubvorrichtung 600h gemeinsam mit dem zweiten Tragcgcstclltcil 404b abgesenkt werden. Die Hubvorrichtung 600h kann beispielsweise manuell betrieben werden. Die Hubvorrichtung 600h kann sich auf dem ersten Tragegestellteil 404a abstützen und mittels eines Zugmittels 600z an das zweite Tragegestellteil 404b gekuppelt sein oder werden.

Das zweite Tragegestellteil 404b kann beispielsweise auf einem Untergrund abgestellt werden. Dies ermöglicht eine einfache und schnelle Montage der Kompaktoranordnung 100 (z.B. ein einfaches und schnelles Austauschen des Kompaktors 102 gegen einen anderen, oder einen verbesserten Zugang zu dem Kompaktor 102 Zwecks einer Reparatur oder Ähnlichem). Aufgrund dessen, dass beispielsweise die Transportvorrichtung 200t an dem ersten Tragegestellteil 404a angeordnet ist, kann diese weiter betrieben werden, auch wenn sich der Kompaktor 102 nicht in dessen Befestigungsposition in dem Aufnahmeraum 400a des ersten Tragegestellteils 404a befindet. Daher kann es beispielsweise hilfreich sein, die Transportvorrichtung 200t in diesem Fall abzudecken bzw. unzugänglich zu machen, z.B. mittels Schwenkens der Selektiervorrichtung 200s über die Transportvorrichtung 200t. Dabei kann ein Transportkanal zum Transportieren der Behälter durch die Kompaktoranordnung 100 hindurch bereitgestellt sein. Dabei wird der Transportkanal derart bereitgestellt, dass der Transportweg für die zu transportierenden Behälter 104 nicht gestört wird.

**Fig.7** zeigt ein schematisches Ablaufdiagramm eines Verfahrens 700 zum Montieren (z.B. zum Aufstellen) einer Kompaktoranordnung 100, gemäß verschiedenen Ausführungsformen. Das Verfahren 700 zum Montieren einer Kompaktoranordnung 100 kann beispielsweise Folgendes aufweisen: in 710, Aufstellen eines ersten Tragegestellteils 404a, wobei das erste Tragegestellteil 404a einen Aufnahmeraum 400a zum Aufnehmen eines zweiten Tragegestellteils 404b aufweist; in 720, Anordnung des zweiten Tragegestellteils 404b unterhalb des Aufnahmeraums 400a, wobei ein Kompaktor 102 auf dem zweiten Tragegestellteil 404b angeordnet ist; in 730, Einbringen des zweiten Tragegestellteils 404b in den Aufnahmeraum 400a des ersten Tragegestellteils 404a bzw. Einbringen des auf dem zweiten Tragegestellteil 404b angeordneten Kompaktors 102 in den Aufnahmeraum 400a des ersten Tragegestellteils 404a; und, in 740 (z.B. anschließend) Befestigen des zweiten Tragegestellteils 404b an dem ersten Tragegestellteil 404a mittels einer lösbaren Verbindung.

In ähnlicher Weise kann die Kompaktoranordnung 100 repariert, gereinigt, etc. werden. Dazu kann beispielsweise ein Verfahren aufweisen: Lösen des zweiten Tragegestellteils 404b von dem ersten Tragegestellteil 404a; Entfernen (z.B. mittels Absenkens) des auf dem zweiten Tragegestellteil 404b angeordneten Kompaktors 102 aus dem Aufnahmeraum 400a des ersten Tragegestellteils 404a; und beispielsweise Abstellen des zweiten Tragegestellteils 404b auf dem Untergrund.

Wie beispielsweise in **Fig.8** in einer perspektivischen Ansicht dargestellt ist, kann die Kompaktoranordnung 100 (z.B. während diese in dem Betriebsmodus betrieben wird) ein Gehäuse 300g aufweisen. Das Gehäuse 300g kann den Kompaktor 102, die Selektiervorrichtung 200s und die Transportvorrichtung 200t abdecken.

Allgemein kann die Kompaktoranordnung 100 derart eingerichtet sein, dass diese sowohl im Betriebsmodus als auch im Montagemodus (z.B. Wartungsmodus) einen ausreichenden Eingriff-Schutz bietet, so dass ein Benutzer und/oder Servicepersonal vor einem versehentlichen Eingriff in sich bewegende Bauteile (z.B. in das Kompaktierwerk 112 des Kompaktors 102) geschützt ist.

In den vorangehend beschriebenen Figuren ist jeweils eine Kompaktoranordnung 100 mit nur einem Kompaktor 102 dargestellt. In analoger Weise kann auch eine Kompaktoranordnung 100 bereitgestellt sein oder werden, die zwei Kompaktoren 102 oder auch mehr als zwei Kompaktoren 102 aufweist.

Gemäß verschiedenen Ausführungsformen können zwei der ersten Tragegestellteile 404a zu einem gemeinsamen Tragegestell 204 verbunden sein oder werden oder, mit anderen Worten, kann das erste Tragegestellteil 404a derart eingerichtet sein, dass dieses zwei (oder mehr als zwei) Aufnahmeräume 400a aufweist zum Aufnehmen von zwei (oder mehr als zwei) zweiten Tragegestellteilen 404b. Somit können beispielsweise zwei Kompaktoren 102 (oder mehr als zwei Kompaktoren 102) nebeneinander auf einem gemeinsamen ersten Tragegestellteil 404a angeordnet sein oder werden (siehe Fig.9A bis 9D).

Gemäß verschiedenen Ausführungsformen kann die Kompaktoranordnung 100, wie vorangehend beschrieben ist, ein erstes Tragegestellteil 404a und ein zweites Tragegestellteil 404b aufweisen, welche derart eingerichtet sind, dass diese lösbar miteinander gekuppelt werden können, sowie einen Kompaktor zum Kompaktieren von Behältern, wobei der Kompaktor auf dem zweiten Tragegestellteil angeordnet ist. Die Kompaktoranordnung 100 kann ferner ein zusätzliches zweites Tragegestellteil 404b sowie einen zusätzlichen Kompaktor 102 aufweisen, die in gleicher Weise wie das vorangehend zweite Tragegestellteil 404b und der Kompaktor 102 eingerichtet sind. Gemäß verschiedenen Ausführungsformen kann das erste Tragegestellteil derart eingerichtet ist, dass dieses einen zusätzlichen Aufnahmeraum 400a zum Aufnehmen des zusätzlichen zweiten Tragegestellteils 404b und des auf dem zusätzlichen zweiten Tragegestellteil 404b angeordneten zusätzlichen Kompaktors 102 aufweist.

In den Figuren 9A bis 9D ist jeweils eine Kompaktoranordnung 100 mit zwei Kompaktoren 102 zu verschiedenen Zeitpunkten während eines Montagevorgangs bzw. während eines Wartungsvorgangs in einer perspektivischen Ansicht dargestellt.

Gemäß verschiedenen Ausführungsformen kann ein Kompaktor 102 und das zugehörige zweite Tragegestellteil 404b, auf dem der Kompaktor 102 angeordnet ist, als Kompaktor-Modul bezeichnet werden. Die bezüglich der Figuren 9A bis 9D beschriebene Kompaktoranordnung 100 weist beispielsweise ein Tragegestell 204, 404a auf, dass zwei Kompaktor-Module tragen kann. Die vorangehend bezüglich der Figur 6 beschriebene Kompaktoranordnung 100 weist beispielsweise ein Tragegestell 204, 404a auf, dass nur ein Kompaktor-Modul tragen kann. Im Folgenden wird ohne Beschränkung der Allgemeinheit der Kompaktor 102 (sowie das zugehörige zweite Tragegestellteil 404b), der gleichzeitig mit dem ersten Tragegestellteil 404a angehoben wird, als erster Kompaktor 102 bezeichnet, und der andere Kompaktor 102 (sowie das zugehörige zweite Tragegestellteil 404b) als zweiter Kompaktor 102.

Gemäß verschiedenen Ausführungsformen kann das erste Tragegestellteil 404a aufgestellt sein oder werden, wie beispielsweise in **Fig.9A** in einer perspektivischen Ansicht veranschaulicht ist. Dabei kann bereits ein erster Kompaktor 102 der beiden Kompaktoren mittels dessen zweiten Tragegestellteils 404b in einem ersten Aufnahmeraum der beiden Aufnahmeräume des ersten Tragegestellteils 404a angeordnet sein, wobei ein zweiter Kompaktor 102 der beiden Kompaktoren außerhalb eines zweiten Aufnahmeraums der beiden Aufnahmeräume angeordnet ist. Der zweite Kompaktor 102 kann beispielsweise mittels dessen zweiten Tragegestellteils 404b unterhalb des zweiten Aufnahmeraums auf dem Untergrund angeordnet sein oder werden. In diesem Zustand ist beispielsweise der zweite Kompaktor 102 für eine Wartung oder einen Austausch frei zugänglich, wobei der erste Kompaktor im regulären Betrieb sein kann. Wie in Fig.9A veranschaulicht ist, ist entsprechend auch eine der beiden Selektiervorrichtungen 200s in die Wartungsposition geschwenkt und die andere der beiden Selektiervorrichtungen 200s ist in der Betriebsposition.

Das Schwenken der jeweiligen Selektiervorrichtung 200s in die Wartungsposition (bzw. Montageposition) kann beispielsweise auch ermöglichen, dass ein Zugmittel der Hubvorrichtung 600h entsprechend geführt werden kann.

Wie beispielsweise in **Fig.9B** in einer perspektivischen Ansicht veranschaulicht ist, kann der zweite Kompaktor 102 auf dessen zweiten Tragegestellteils 404b in den zweiten Aufnahmeraum des ersten Tragegestellteils 404a gehoben werden, z.B. mittels der Hubvorrichtung 600h. Die Hubvorrichtung 600h kann beispielsweise auf das erste Tragegestellteil 404a aufgestellt und/oder daran abgestützt sein oder werden.

Wie beispielsweise in **Fig.9C** in einer perspektivischen Ansicht veranschaulicht ist, können auch beide Kompaktoren 102 der Kompaktoranordnung 100 gleichzeitig im Betriebsmodus sein. Dazu kann die Hubvorrichtung 600h entfernt sein. Auch können bis auf vier Standelemente 206 alle zusätzlichen, beispielsweise zum Montieren der Kompaktoranordnung 100 verwendeten, Standelemente 206 entfernt werden.

Wie beispielsweise in **Fig.9D** in einer perspektivischen Ansicht dargestellt ist, kann die Kompaktoranordnung 100 (z.B. während beide Kompaktoren 102 in dem Betriebsmodus betrieben werden) ein Gehäuse 300g aufweisen. Das Gehäuse 300g kann die beiden Kompaktoren 102, die beiden Selektiervorrichtungen 200s und die beiden Transportvorrichtungen 200t der Kompaktoranordnung 100 abdecken.

In **Fig.10A** und **Fig.10B** ist jeweils eine Kompaktoranordnung 100 mit zwei Kompaktoren 102 zu verschiedenen Zeitpunkten während eines Montagevorgangs bzw. während eines Wartungsvorgangs in einer perspektivischen Ansicht dargestellt.

Gemäß verschiedenen Ausführungsformen kann das erste Tragegestellteil 404a mittels einer Hubvorrichtung 600h derart angehoben werden, dass ein erster Kompaktor 102 der beiden Kompaktoren 102 gleichzeitig mit dem ersten Tragegestellteil 404a angehoben wird. Dazu kann beispielsweise die Hubvorrichtung 600h mit dem zweiten Tragegestellteil 404b des ersten Kompaktors 102 gekuppelt sein. Ferner kann die Hubvorrichtung 600h auf mehreren Standelementen 206 abgestützt sein, so dass das erste Tragegestellteil 404a mittels eines Selbsthebemechanismus angehoben werden kann. Das Anheben kann beispielsweise manuell mittels einer Kurbel und eines umgelenkten Zugmittels erfolgen.

Anschließend kann der zweite Kompaktor 102 in den zugehörigen Aufnahmeraum des ersten Tragegestellteils 404a gehoben werden, wie beispielsweise in Fig.9A und Fig.9B veranschaulicht ist. Dazu kann die Hubvorrichtung 600h umgesetzt werden.

Während des Anhebens des ersten Tragegestellteils 404a werden die Standelemente 206 durch die Hohlprofile 444h des ersten Tragegestellteils 404a hindurch geschoben bzw. gedrückt. Die Kraft dazu vermittelt beispielsweise die Hubvorrichtung 600h.

## Patentansprüche

1. Kompaktoranordnung (100), aufweisend:
• ein erstes Tragegestellteil (404a) und ein zweites Tragegestellteil (404b), welche derart eingerichtet sind, dass diese lösbar miteinander gekuppelt werden können, und
• einen Kompaktor (102) zum Kompaktieren von Behältern (104), wobei der Kompaktor (102) auf dem zweiten Tragegestellteil (404b) angeordnet ist,
**dadurch gekennzeichnet,**
**dass** die Kompaktoranordnung (100) eine Hubvorrichtung (600h) aufweist, und
**dass** das zweite Tragegestellteil (404b) mindestens eine Kupplung aufweist zum Ankuppeln der Hubvorrichtung (600h) an das zweite Tragegestellteil (404b), und dass das erste Tragegestellteil (404a) derart eingerichtet ist, dass die Hubvorrichtung (600h) an diesem abgestützt werden kann.

2. Kompaktoranordnung gemäß Anspruch 1,
wobei das erste Tragegestellteil (404a) derart eingerichtet ist, dass dieses einen Aufnahmeraum (400a) zum Aufnehmen des auf dem zweiten Tragegestellteil (404b) angeordneten Kompaktors (102) aufweist.

3. Kompaktoranordnung gemäß Anspruch 2,
wobei das erste Tragegestellteil (404a) derart eingerichtet ist, dass das zweite Tragegestellteil (404b) und der auf dem zweiten Tragegestellteil (404b) angeordnete Kompaktor (102) entlang einer Montagerichtung (400m) in den Aufnahmeraum (400a) hinein und aus dem Aufnahmeraum (400a) heraus bewegbar ist.

4. Kompaktoranordnung gemäß einem der Ansprüche 2 oder 3,
wobei das erste Tragegestellteil (404a) und/oder das zweite Tragegestellteil (404b) mindestens einen Anschlag (434a) aufweist, welcher eine Befestigungsposition des zweiten Tragegestellteils (404b) in dem Aufnahmeraum (400a) relativ zu dem ersten Tragegestellteil (404a) definiert, so dass das erste Tragegestellteil (404a) und das zweite Tragegestellteil (404b) in der Befestigungsposition lösbar miteinander gekuppelt werden können.

5. Kompaktoranordnung gemäß einem der Ansprüche 1 oder 4, ferner aufweisend:
• ein zusätzliches zweites Tragegestellteil (404b), welches derart eingerichtet ist, dass dieses lösbar mit dem ersten Tragegestellteil (404a) gekuppelt werden kann,
• einen zusätzlichen Kompaktor (102) zum Kompaktieren von Behältern, wobei der zusätzliche Kompaktor (102) auf dem zusätzlichen zweiten Tragegestellteil (404b) angeordnet ist,
wobei das erste Tragegestellteil (404a) derart eingerichtet ist, dass dieses einen zusätzlichen Aufnahmeraum (400a) zum Aufnehmen des auf dem zusätzlichen zweiten Tragegestellteil (404b) angeordneten zusätzlichen Kompaktors (102) aufweist.

6. Kompaktoranordnung gemäß einem der Ansprüche 1 bis 5,
wobei der Kompaktor (102) ein Kompaktierwerk (112) zum Kompaktieren der Behälter (104) und einen Antrieb (112a) zum Antreiben des Kompaktierwerks (112) aufweist.

7. Kompaktoranordnung gemäß einem der Ansprüche 1 bis 6, ferner aufweisend: eine Elektronik-Baugruppe (500e) zum Betreiben des Kompaktors (102), wobei die Elektronik-Baugruppe (500e) an dem ersten Tragegestellteil (404a) angeordnet ist.

8. Kompaktoranordnung gemäß einem der Ansprüche 1 bis 7, ferner aufweisend: eine Transportvorrichtung (200t) zum Transportieren der Behälter (104) in der Kompaktoranordnung 100.

9. Kompaktoranordnung gemäß Anspruch 8, ferner aufweisend:
eine Selektiervorrichtung (200s), welche an dem ersten Tragegestellteil (404a) angeordnet ist, zum Selektieren von mittels der Transportvorrichtung (200t) transportierten Behältern (104) und zum Zuführen der selektierten Behälter (104) zu dem Kompaktor (102).

10. Kompaktoranordnung gemäß einem der Ansprüche 1 bis 9,
wobei die Hubvorrichtung (600h) ein Zugmittel aufweist, und
wobei die mindestens eine Kupplung derart positioniert ist, dass das zweite Tragegestellteil (404b) mittels des Zugmittels der Hubvorrichtung (600h) im Schwerpunkt oder auf einer vertikalen Achse durch den Schwerpunkt aufgehängt werden kann.

11. Kompaktoreinrichtung (300), aufweisend:
mehrere Kompaktoranordnungen (100) gemäß einem der Ansprüche 1 bis 10,
wobei die Kompaktoranordnungen (100) derart relativ zueinander angeordnet sind,
dass Behälter (104) entlang eines Transportwegs durch die mehreren Kompaktoranordnungen (100) hindurch transportiert werden können.

12. Verfahren zum Montieren einer Kompaktoranordnung, das Verfahren aufweisend:
• Aufstellen eines ersten Tragegestellteils (404a), wobei das erste Tragegestellteil (404a) einen Aufnahmeraum (400a) zum Aufnehmen eines zweiten Tragegestellteils (404b) aufweist;
• Anordnung des zweiten Tragegestellteils (404b) unterhalb des Aufnahmeraums (400a), wobei ein Kompaktor (102) auf dem zweiten Tragegestellteil (404b) angeordnet ist;
• Abstützen einer Hubvorrichtung (600h) an dem ersten Tragegestellteil (404a);
• Ankuppeln der Hubvorrichtung (600h) an eine Kupplung des zweiten Tragegestellteils (404b);
• Einbringen des auf dem zweiten Tragegestellteil (404b) angeordneten Kompaktors (102) in den Aufnahmeraum (400a) des ersten Tragegestellteils (404a) mittels Anhebens des zweiten Tragegestellteils (404b) unter Verwendung der Hubvorrichtung (600h); und anschließend
• Befestigen des zweiten Tragegestellteils (404b) an dem ersten Tragegestellteil (404a) mittels einer lösbaren Verbindung.

13. Verfahren gemäß Anspruch 12,
wobei das Aufstellen des ersten Tragegestellteils (404a) aufweist:
• Einbringen eines auf einem zusätzlichen zweiten Tragegestellteil (404b) angeordneten zusätzlichen Kompaktors (102) in einen zusätzlichen Aufnahmeraum (400a) des ersten Tragegestellteils (404a); und anschließend
• Befestigen des zusätzlichen zweiten Tragegestellteils (404b) an dem ersten Tragegestellteil (404a) mittels einer lösbaren Verbindung.

14. Verfahren gemäß Anspruch 13,
wobei das Aufstellen des ersten Tragegestellteils (404a) ferner aufweist:
nach dem Befestigen des zusätzlichen zweiten Tragegestellteils (404b) in dem zusätzlichen Aufnahmeraum (400a) des ersten Tragegestellteils (404a), Positionieren des ersten Tragegestellteils (404a) gemeinsam mit dem auf dem zusätzlichen zweiten Tragegestellteil (404b) angeordneten zusätzlichen Kompaktor (102) in einer vordefinierten Höhenposition.

15. Verfahren gemäß Anspruch 14,
wobei das Positionieren des ersten Tragegestellteils (404a) gemeinsam mit dem auf dem zusätzlichen zweiten Tragegestellteil (404b) angeordneten zusätzlichen Kompaktor (102) in einer vordefinierten Höhenposition aufweist:
Verstellen mehrerer höhenverstellbarer Standelemente, auf denen das erste Tragegestellteil (404a) abgestützt ist.

## Claims

1. Compactor assembly (100), having
• a first supporting frame part (404a) and a second supporting frame part (404b), which are configured in such a way that these can be coupled detachably to each other, and
• a compactor (102) for compacting containers (104), wherein the compactor (102) is arranged on the second supporting frame part (404b),
**characterized**
**in that** the compactor assembly (100) has a lifting device (600h) and
**in that** the second supporting frame part (404b) has at least one coupling for coupling the lifting device (600h) to the second supporting frame part (404b), and in that the first supporting frame part (404a) is configured in such a way that the lifting device (600h) can be supported on the latter.

2. Compactor assembly according to Claim 1,
wherein the first supporting frame part (404a) is configured in such a way that it has a receiving space (400a) for receiving the compactor (102) arranged on the second supporting frame part (404b).

3. Compactor assembly according to Claim 2,
wherein the first supporting frame part (404a) is configured in such a way that the second supporting frame part (404b) and the compactor (102) arranged on the second supporting frame part (404b) can be moved into the receiving space (400a) and out of the receiving space (400a) along a mounting direction (400m).

4. Compactor assembly according to either of Claims 2 or 3,
wherein the first supporting frame part (404a) and/or the second supporting frame part (404b) has at least one stop (434a), which defines a fixing position of the second supporting frame part (404b) in the receiving space (400a) relative to the first supporting frame part (404a), so that the first supporting frame part (404a) and the second supporting frame part (404b) can be coupled detachably to each other in the fixing position.

5. Compactor assembly according to either of Claims 1 or 4, further having:
• an additional second supporting frame part (404b), which is configured in such a way that it can be coupled detachably to the first supporting frame part (404a),
• an additional compactor (102) for compacting containers, wherein the additional compactor (102) is arranged on the additional second supporting frame part (404b),
wherein the first supporting frame part (404a) is configured in such a way that it has an additional receiving space (400a) for receiving the additional compactor (102) arranged on the additional second supporting frame part (404b).

6. Compactor assembly according to one of Claims 1 to 5,
wherein the compactor (102) has a compactor mechanism (112) for compacting the containers (104) and a drive (112a) for driving the compactor mechanism (112).

7. Compactor assembly according to one of Claims 1 to 6, further having:
an electronics module (500e) for driving the compactor (102), wherein the electronics module (500e) is arranged on the first supporting frame part (404a).

8. Compactor assembly according to one of Claims 1 to 7, further having:
a transport device (200t) for transporting the containers (104) in the compactor assembly (100).

9. Compactor assembly according to Claim 8, further having:
a selecting device (200s), which is arranged on the first supporting frame part (404a), for selecting containers (104) transported by means of the transport device (200t) and for feeding the selected containers (104) to the compactor (102).

10. Compactor assembly according to one of Claims 1 to 9,
wherein the lifting device (600h) has a pulling means, and wherein the at least one coupling is positioned in such a way that the second supporting frame part (404b) can be suspended by means of the pulling means of the lifting device (600h) at the centre of gravity or on a vertical axis through the centre of gravity.

11. Compactor device (300), having:
a plurality of compactor assemblies (100) according one of Claims 1 to 10, wherein the compactor assemblies (100) are arranged relative to one another in such a way that containers (104) can be transported on a transport path through the plurality of compactor assemblies (100).

12. Method for mounting a compactor assembly, the method comprising:
• erecting a first supporting frame part (404a), wherein the first supporting frame part (404a) has a receiving space (400a) for receiving a second supporting frame part (404b);
• arranging the second supporting frame part (404b) underneath the receiving space (400a), a compactor (102) being arranged on the second supporting frame part (404b);
• supporting a lifting device (600h) on the first supporting frame part (404a);
• coupling the lifting device (600h) to a coupling of the second supporting frame part (404b);
• introducing the compactor (102) arranged on the second supporting frame part (404b) into the receiving space (400a) of the first supporting frame part (404a) by means of lifting the second supporting frame part (404b) by using the lifting device (600h); and then
• fixing the second supporting frame part (404b) to the first supporting frame part (404a) by means of a detachable connection.

13. Method according to Claim 12,
wherein the erection of the first supporting frame part (404a) includes:
• introducing an additional compactor (102) arranged on an additional second supporting frame part (404b) into an additional receiving space (400a) of the first supporting frame part (404a); and then
• fixing the additional second supporting frame part (404b) to the first supporting frame part (404a) by means of a detachable connection.

14. Method according to Claim 13,
wherein the erection of the first supporting frame part (404a) further includes:
following the fixing of the additional second supporting frame part (404b) in the additional receiving space (400a) of the first supporting frame part (404a), positioning the first supporting frame part (404a), together with the additional compactor (102) arranged on the additional second supporting frame part (404b), in a predefined vertical position.

15. Method according to Claim 14,
wherein the positioning of the first supporting frame part (404a), together with the additional compactor (102) arranged on the additional second supporting frame part (404b), in a predefined vertical position includes:
adjusting a plurality of vertically adjustable stand elements, on which the first supporting frame part (404a) is supported.

## Revendications

1. Ensemble à compacteur (100), présentant :
• une première partie de bâti de support (404a) et une deuxième partie de bâti de support (404b), lesquelles sont conçues de telle sorte que celles-ci peuvent être accouplées l'une à l'autre de manière libérable, et
• un compacteur (102) servant à compacter des récipients (104), le compacteur (102) étant agencé sur la deuxième partie de bâti de support (404b),
**caractérisé**
**en ce que** l'ensemble à compacteur (100) présente un dispositif de levage (600h), et
**en ce que** la deuxième partie de bâti de support (404b) présente au moins un accouplement servant à accoupler le dispositif de levage (600h) à la deuxième partie de bâti de support (404b), et en ce que la première partie de bâti de support (404a) est conçue de telle sorte que le dispositif de levage (600h) peut être supporté sur celle-ci.

2. Ensemble à compacteur selon la revendication 1,
la première partie de bâti de support (404a) étant conçue de telle sorte que celle-ci présente un espace de réception (400a) servant à recevoir le compacteur (102) agencé sur la deuxième partie de bâti de support (404b).

3. Ensemble à compacteur selon la revendication 2,
la première partie de bâti de support (404a) étant conçue de telle sorte que la deuxième partie de bâti de support (404b) et le compacteur (102) agencé sur la deuxième partie de bâti de support (404b) sont déplaçables le long d'une direction de montage (400m) dans l'espace de réception (400a) et hors de l'espace de réception (400a).

4. Ensemble à compacteur selon l'une des revendications 2 ou 3,
la première partie de bâti de support (404a) et/ou la deuxième partie de bâti de support (404b) présentant au moins une butée (434a), laquelle définit une position de fixation de la deuxième partie de bâti de support (404b) dans l'espace de réception (400a) par rapport à la première partie de bâti de support (404a), de telle sorte que la première partie de bâti de support (404a) et la deuxième partie de bâti de support (404b) puissent être accouplées l'une à l'autre de manière libérable dans la position de fixation.

5. Ensemble à compacteur selon l'une des revendications 1 ou 4, présentant en outre :
• une deuxième partie de bâti de support supplémentaire (404b), laquelle est conçue de telle sorte que celle-ci peut être accouplée de manière libérable à la première partie de bâti de support (404a),
• un compacteur supplémentaire (102) servant à compacter des récipients, le compacteur supplémentaire (102) étant agencé sur la deuxième partie de bâti de support supplémentaire (404b),
la première partie de bâti de support (404a) étant conçue de telle sorte que celle-ci présente un espace de réception supplémentaire (400a) servant à recevoir le compacteur supplémentaire (102) agencé sur la deuxième partie de bâti de support supplémentaire (404b).

6. Ensemble à compacteur selon l'une des revendications 1 à 5,
le compacteur (102) présentant un mécanisme de compactage (112) servant à compacter les récipients (104) et un entraînement (112a) servant à entraîner le mécanisme de compactage (112).

7. Ensemble à compacteur selon l'une des revendications 1 à 6, présentant en outre :
un module électronique (500e) servant à faire fonctionner le compacteur (102), le module électronique (500e) étant agencé sur la première partie de bâti de support (404a).

8. Ensemble à compacteur selon l'une des revendications 1 à 7, présentant en outre :
un dispositif de transport (200t) servant à transporter les récipients (104) dans l'ensemble à compacteur 100.

9. Ensemble à compacteur selon la revendication 8, présentant en outre :
un dispositif de sélection (200s), lequel est agencé sur la première partie de bâti de support (404a), pour sélectionner des récipients (104) transportés au moyen du dispositif de transport (200t) et pour acheminer les récipients sélectionnés (104) jusqu'au compacteur (102).

10. Ensemble à compacteur selon l'une des revendications 1 à 9,
le dispositif de levage (600h) présentant un moyen de traction, et
l'au moins un accouplement étant positionné de telle sorte que la deuxième partie de bâti de support (404b) peut être suspendue au moyen du moyen de traction du dispositif de levage (600h) au centre de gravité ou sur un axe vertical passant par le centre de gravité.

11. Installation de compactage (300), présentant :
plusieurs ensembles à compacteurs (100) selon l'une des revendications 1 à 10,
les ensembles à compacteurs (100) étant agencés les uns par rapport aux autres de telle sorte que des récipients (104) peuvent être transportés le long d'une voie de transport à travers les plusieurs ensembles à compacteurs (100) .

12. Procédé de montage d'un ensemble à compacteur, le procédé présentant :
• le placement d'une première partie de bâti de support (404a), la première partie de bâti de support (404a) présentant un espace de réception (400a) servant à recevoir une deuxième partie de bâti de support (404b) ;
• l'agencement de la deuxième partie de bâti de support (404b) en dessous de l'espace de réception (400a), un compacteur (102) étant agencé sur la deuxième partie de bâti de support (404b) ;
• le support d'un dispositif de levage (600h) sur la première partie de bâti de support (404a) ;
• l'accouplement du dispositif de levage (600h) à un accouplement de la deuxième partie de bâti de support (404b) ;
• l'introduction du compacteur (102) agencé sur la deuxième partie de bâti de support (404b) dans l'espace de réception (400a) de la première partie de bâti de support (404a) par soulèvement de la deuxième partie de bâti de support (404b) à l'aide du dispositif de levage (600h) ; et ensuite
• la fixation de la deuxième partie de bâti de support (404b) à la première partie de bâti de support (404a) au moyen d'une liaison libérable.

13. Procédé selon la revendication 12,
le placement de la première partie de bâti de support (404a) présentant :
• l'introduction d'un compacteur supplémentaire (102) agencé sur une deuxième partie de bâti de support supplémentaire (404b) dans un espace de réception supplémentaire (400a) de la première partie de bâti de support (404a) ; et ensuite
• la fixation de la deuxième partie de bâti de support supplémentaire (404b) à la première partie de bâti de support (404a) au moyen d'une liaison libérable.

14. Procédé selon la revendication 13,
le placement de la première partie de bâti de support (404a) présentant en outre :
après la fixation de la deuxième partie de bâti de support supplémentaire (404b) dans l'espace de réception supplémentaire (400a) de la première partie de bâti de support (404a), le positionnement de la première partie de bâti de support (404a) conjointement avec le compacteur supplémentaire (102) agencé sur la deuxième partie de bâti de support supplémentaire (404b) dans une position en hauteur prédéfinie.

15. Procédé selon la revendication 14,
le positionnement de la première partie de bâti de support (404a) conjointement avec le compacteur supplémentaire (102) agencé sur la deuxième partie de bâti de support supplémentaire (404b) dans une position en hauteur prédéfinie présentant :
le réglage de plusieurs éléments formant montants réglables en hauteur, sur lesquels la première partie de bâti de support (404a) est supportée.
